# FASCICULE DE BREVET EUROPEEN

(11) **EP 4 034 803 B1**
(45) Date de publication et mention de la délivrance du brevet: **22.11.2023**
(21) Numéro de dépôt: 20768577.7
(22) Date de dépôt: 08.09.2020
(51) Int. Cl.: F17C 13/04

(54) **DISPOSITIF DE CONDITIONNEMENT, ENSEMBLE COMPRENANT UN TEL DISPOSITIF ET UN RÉCIPIENT, SON UTILISATION ET UN PROCÉDÉ DE REMPLISSAGE OU DE SOUTIRAGE**
VERPACKUNGSVORRICHTUNG, ANORDNUNG MIT EINER SOLCHEN VORRICHTUNG UND EINEM BEHÄLTER, DEREN VERWENDUNG UND VERFAHREN ZUM FÜLLEN ODER ENTNEHMEN
PACKAGING DEVICE, ASSEMBLY COMPRISING SUCH A DEVICE AND A CONTAINER, USE THEREOF AND A METHOD FOR FILLING OR WITHDRAWING

(30) Priorité: 25.09.2019 FR 1910559
(43) Date de publication de la demande: 03.08.2022
(73) Titulaire: L'Air Liquide, société anonyme pour l'Étude et l'Exploitation des procédés Georges Claude, 75007 Paris (FR)
(72) Inventeur: FRENAL, Antoine, 78350 LES LOGES-EN-JOSAS (FR)
(74) Mandataire: Air Liquide
(86) Numéro de dépôt international: PCT/EP2020/075050
(87) Numéro de publication internationale: WO 2021/058276

(56) Documents cités:
- EP-A1- 2 802 799
- EP-A2- 0 238 312
- WO-A1-2016/139405
- WO-A1-2016/139418
- FR-A1- 2 991 750

## Description

L'invention concerne un dispositif de conditionnement, un ensemble comprenant un tel dispositif et un récipient, son utilisation et un procédé de remplissage ou de soutirage. L'invention concerne plus particulièrement un dispositif de conditionnement prévue pour coopérer avec un raccord de remplissage et/ou de soutirage d'un robinet de récipient de fluide sous pression, le dispositif de conditionnement comprenant un corps portant au moins un organe d'accrochage disposé autour d'un axe longitudinal, l'espace central situé entre le au moins un organe d'accrochage et l'axe longitudinal formant un logement destiné à accueillir un raccord de remplissage de forme générale cylindrique, le au moins un organe d'accrochage étant mobile entre une position écartée pour permettre l'introduction d'un raccord dans l'espace central ou la sortie d'un raccord de l'espace central et une position rapprochée pour assurer un accrochage du au moins un organe d'accrochage avec le raccord de remplissage, le dispositif de conditionnement comprenant un organe de verrouillage mobile par rapport au corps et par rapport le ou les organes d'accrochage entre une première position active bloquant le au moins un organe d'accrochage en position rapprochée et une seconde position inactive autorisant le déplacement du au moins un organe d'accrochage vers la position écartée, le dispositif de conditionnement comprenant un pousse-clapet mobile dans une conduite de transfert de gaz selon l'axe longitudinal pour actionner l'ouverture d'au moins un clapet d'un raccord de remplissage, le dispositif de conditionnement comprenant en outre un organe de blocage, l'organe de blocage étant mobile selon une direction parallèle à l'axe longitudinal entre une première position amont empêchant le déplacement du au moins un organe d'accrochage de sa position écartée vers sa position rapprochée et une seconde position aval autorisant le déplacement du au moins un organe d'accrochage de la position écartée vers la position rapprochée, l'organe de blocage étant sollicité par défaut vers sa position de travail par un organe de rappel, l'organe de blocage comprenant une face amont destinée à venir en contact avec une extrémité terminale d'un raccord de remplissage, l'organe de blocage étant déplaçable de sa position de travail vers sa position de repos lors d'un effort de poussée du raccord de remplissage sur sa face amont lorsque un raccord de remplissage pénètre dans l'espace central du dispositif de conditionnement.

L'invention concerne notamment un mécanisme permettant de connecter rapidement un dispositif (ou pince) de conditionnement (remplissage et/ou soutirage) sur un raccord d'une bouteille de gaz afin de permettre le remplissage (ou un soutirage) de ladite bouteille.

De tels dispositifs sont décrits par exemple dans les documents FR2962520A1 ou EP2737234A1. WO2016/139405A1 divulgue un dispositif de conditionnement.

Ces dispositifs décrivent des solutions satisfaisantes permettant de réaliser des opérations de remplissage (ou de soutirage) au travers d'un raccord comprenant un clapet d'isolation logé dans le raccord (séparant la haute pression de l'atmosphère extérieure) et un clapet pare-poussière qui affleure à l'extrémité du raccord.

Dans le cas où le clapet d'isolation séparant la haute pression la pression atmosphérique extérieure est situé à l'extrémité du raccord (notamment lorsqu'il affleure au niveau de l'extrémité terminale du raccord), les architectures mentionnées précédemment ne sont pas adaptées pour réaliser une connexion étanche sécurisée. Par exemple, pour un raccord de remplissage du type de celui décrit dans le document EP2783152A1 (deux clapets concentriques affleurant l'extrémité terminale du raccord), les outils de conditionnement décrit ci-dessus sont mal adaptés.

Un but de la présente invention est de pallier tout ou partie des inconvénients de l'art antérieur relevés ci-dessus.

A cette fin, le dispositif de conditionnement selon l'invention, par ailleurs conforme à la définition générique qu'en donne le préambule ci-dessus, est essentiellement caractérisé en ce que la face amont de l'organe de blocage comprend un joint d'étanchéité disposé autour de l'axe longitudinal pour former une étanchéité entre la conduite de transfert de gaz et un circuit interne d'un raccord de remplissage. Par ailleurs, des modes de réalisation de l'invention peuvent comporter l'une ou plusieurs des caractéristiques suivantes :
- le joint d'étanchéité de la face amont de l'organe de blocage est un joint de compression torique,
- le dispositif comprend un organe de poussée de l'organe de blocage, l'organe de poussée étant mobile selon une direction parallèle à l'axe longitudinal entre une première position aval et une seconde position amont, le dispositif de conditionnement comprenant en outre un dispositif d'actionnement de l'organe de poussée configuré pour commander le déplacement de l'organe de poussée entre ses première et seconde positions,
- l'organe de poussée comprend une face formant une butée pour l'organe de rappel sollicitant l'organe de blocage vers sa position de travail, vers l'amont,
- le dispositif d'actionnement de l'organe de poussée est du type mécanique et/ou pneumatique et/ou magnétique et/ou hydraulique et comprend un commutateur actionnable manuellement et/ou automatiquement,
- le dispositif d'actionnement de l'organe de poussée comprend un commutateur constitué d'un bouton poussoir ou d'un levier pivotant et un mécanisme de transmission d'effort entre le commutateur et l'organe de poussée,
- l'organe de verrouillage est sollicité vers sa position active par un organe de rappel tel qu'un ressort,
- l'organe de verrouillage est mobile en translation selon une direction parallèle à l'axe longitudinal, lorsque le au moins un organe d'accrochage est en position écartée, une butée empêchant le passage de l'organe de verrouillage de la position inactive vers la position active, lorsque le au moins un organe d'accrochage est en position rapprochée, le passage de l'organe de verrouillage de la position inactive vers la position active n'est pas entravé par la butée,
- le dispositif de conditionnement comprend un dispositif d'actionnement du pousse-clapet du type mécanique et/ou pneumatique et/ou magnétique et/ou hydraulique, ledit dispositif d'actionnement comprenant un actionneur actionnable manuellement et/ou automatiquement,
- le dispositif d'actionnement du pousse-clapet comprend un commutateur constitué d'un bouton poussoir ou un levier pivotant et un mécanisme de transmission d'effort entre le commutateur et le pousse-clapet,
- le procédé comprend une étape de verrouillage du au moins un organe d'accrochage en position rapprochée via un organe de verrouillage mobile du dispositif de conditionnement,
- le dispositif de conditionnement comprend des organes d'accrochage constitués de plusieurs griffes, la face interne des griffes tournées vers l'espace central destiné à accueillir un raccord de remplissage étant munie de reliefs et/ou de creux de dimensions déterminées, les reliefs et/ou creux étant espacés relativement les uns des autres de façon déterminée pour s'emboîter dans des rainures et/ou reliefs conjugués formés sur la face extérieure d'un raccord de remplissage
- l'organe de verrouillage comprend un manchon de forme générale tubulaire disposé autour du au moins un organe d'accrochage,
- le verrouillage du au moins un organe d'accrochage en position rapprochée est réalisé automatiquement par le déplacement de l'organe de verrouillage mobile du dispositif de conditionnement sous l'action de l'organe de rappel,
- le dispositif de conditionnement comprend un dispositif de verrouillage/déverrouillage du dispositif d'actionnement du pousse-clapet empêchant le déplacement du pousse-clapet tant que l'organe de blocage n'est pas serré ou poussé contre la face terminale dudit raccord via l'organe de poussée mobile commandé par un dispositif d'actionnement,
- le dispositif de conditionnement comprend un dispositif d'anti-déverrouillage empêchant le déplacement de l'organe de poussée de sa position amont vers sa position aval tant que la pression dans le circuit et/ou ou dans la conduitede transfert est supérieure à une pression déterminée,
- le dispositif de conditionnement comprend un dispositif d'anti-déverrouillage empêchant le déplacement de l'organe de verrouillage de sa position active vers sa position inactive tant que la pression dans le circuit et/ou ou dans la conduite de transfert est supérieure à une pression déterminée,
- le raccord comprend un clapet de fermeture du circuit interne qui, en position de fermeture du circuit interne affleure au niveau de l'extrémité terminale du raccord, en position de fermeture du circuit interne le clapet de fermeture séparant la haute pression de l'atmosphère extérieure,
- le clapet de fermeture est un clapet double à deux éléments concentriques de fermeture : un élément de fermeture interne dont l'ouverture permet le soutirage de gaz du circuit interne du raccord et un élément de fermeture externe dont l'ouverture permet le remplissage par introduction de gaz dans le circuit interne du raccord.

L'invention concerne également un ensemble comprenant un récipient de fluide sous pression muni d'un raccord de remplissage et/ou de soutirage et un dispositif de conditionnement conforme à l'une quelconque des caractéristiques ci-dessus ou ci-dessous, le raccord comprenant un corps de forme générale cylindrique s'étendant selon un axe longitudinal et dont la surface extérieure comprend des organes d'accrochage destinés à coopérer avec les organes d'accrochage du dispositif de conditionnement pour permettre un accrochage amovible entre ces deux entités, le raccord de remplissage comprenant un circuit interne abritant au moins un clapet de fermeture du circuit interne, ledit circuit interne débouchant au niveau d'une face terminale dudit raccord de remplissage.

L'invention concerne également une utilisation d'un dispositif de conditionnement selon l'une quelconque des caractéristiques ci-dessus ou ci-dessous ou d'un ensemble précité pour le remplissage et/ou le soutirage d'un récipient de fluide sous pression, notamment une bouteille de gaz sous pression.

L'invention concerne également un procédé de remplissage ou de soutirage d'un récipient avec du fluide sous pression, le récipient comprenant un robinet muni d'un raccord de remplissage ayant un corps de forme générale cylindrique s'étendant selon un axe longitudinal et dont la surface extérieure comprend des organes d'accrochage destinés à coopérer avec les organes d'accrochage du dispositif de conditionnement pour permettre un accrochage amovible entre le dispositif de remplissage et ledit raccord, le raccord de remplissage comprenant un circuit interne abritant au moins un clapet de fermeture du circuit interne, ledit circuit interne débouchant au niveau d'une face terminale dudit raccord de remplissage, le procédé comportant une connexion mécanique, sur le raccord, d'un dispositif de conditionnement selon l'une quelconque des caractéristiques ci-dessus ou ci-dessous, la connexion mécanique comprenant une étape contact de l'organe de blocage sur face terminale dudit raccord de remplissage dans laquelle le joint d'étanchéité de l'organe de blocage assure une étanchéité entre la conduite du dispositif de conditionnement et le circuit interne du raccord de remplissage, le procédé comprenant en outre une étape de déplacement de l'organe de blocage vers sa position de repos par rapprochement relatif entre le dispositif de conditionnement et le raccord de remplissage et une étape de déplacement du au moins un organe de d'accrochage de sa position écartée vers sa position rapprochée avec accrochage sur le corps du raccord de remplissage.

Selon d'autres particularités possibles
- le procédé comprend une étape de serrage par poussée de l'organe de blocage contre la face terminale dudit raccord via un effort de poussée assuré par un organe de poussée mobile commandé par le dispositif d'actionnement,
- le procédé de remplissage comprend une étape de vérification de l'étanchéité entre le dispositif de remplissage et le raccord (1) de remplissage via une mise sous vide de la conduite (7) du dispositif de conditionnement avant l'ouverture du circuit (20) du raccord de remplissage,
- le procédé comprend, après l'étape de remplissage, une étape de fermeture du circuit (20) du raccord de remplissage et une étape de purge desdits circuits (7, 20),
- l'étape de serrage de l'organe de blocage contre la face terminale du raccord de remplissage est réalisée automatiquement ou manuellement, notamment par l'actionnement d'un levier à came(s) agissant sur un ressort de sollicitant l'organe de blocage,

L'invention peut concerner également tout dispositif ou procédé alternatif comprenant toute combinaison des caractéristiques ci-dessus ou ci-dessous dans le cadre des revendications. D'autres particularités et avantages apparaîtront à la lecture de la description ci-après, faite en référence aux figures dans lesquelles :
[Fig. 1] représente une vue en coupe, schématique et partielle illustrant la structure et le fonctionnement d'un premier exemple de réalisation d'un ensemble comprenant un dispositif de conditionnement et d'un récipient de fluide,
[Fig. 2] représente une vue en coupe, schématique et partielle illustrant la structure et le fonctionnement selon deuxième exemple de réalisation d'un ensemble comprenant un dispositif de conditionnement et un récipient de fluide dans une configuration détachée,
[Fig. 3] représente une similaire à celle de la figure 2 dans une configuration raccordée,
[Fig. 4] représente une vue en coupe, schématique et partielle illustrant la structure et le fonctionnement selon troisième exemple de réalisation d'un ensemble comprenant un dispositif de conditionnement et d'un récipient de fluide dans une configuration raccordée.

Le dispositif de conditionnement illustrée est prévu pour coopérer avec un raccord 1 de remplissage (et/ou de soutirage) d'un robinet de récipient 18 de fluide sous pression.

Ce dispositif de conditionnement comprenant un corps 5 portant au moins un organe 2 d'accrochage disposé autour d'un axe A longitudinal. Comme illustré et décrit plus en détail ci-après, le dispositif de conditionnement peut comporter plusieurs organes d'accrochage constitués de griffes mobiles.

La surface des griffes 2 tournée vers l'espace central destiné à accueillir un raccord 1 de remplissage peut être munie de relief(s) 12 et/ou de creux de dimensions déterminées. Ces relief(s) 12 et/ou creux sont espacés relativement les uns des autres de façon déterminée pour s'emboîter dans une ou des rainures 13 et/ou reliefs conjugués formés sur la face extérieure d'un raccord 1 de remplissage.

Bien entendu tout autre organe d'accrochage approprié peut être envisagé (billes...) .

L'espace central situé entre les griffes 2 d'accrochage et l'axe longitudinal A forme un logement destiné à accueillir un raccord 1 de remplissage de forme générale cylindrique.

Les griffes 2 d'accrochage sont mobiles entre une position écartée ([Fig. 2]) pour permettre l'introduction d'un raccord 1 dans l'espace central ou la sortie d'un raccord 1 de l'espace central et une position rapprochée ([Fig. 3] ou [Fig. 4]) pour assurer un accrochage des griffes 2 d'accrochage avec le raccord 1 de remplissage.

Le dispositif de conditionnement comprend en outre un organe 3 de verrouillage mobile par rapport au corps 5 et par rapport aux griffes 2 d'accrochage entre une première position active bloquant le au moins un organe 2 d'accrochage en position rapprochée ([Fig. 4] par exemple) et une seconde position inactive autorisant le déplacement des griffes 2 d'accrochage vers la position écartée ([Fig. 1] ou [Fig. 2] par exemple).

Comme illustré, l'organe 3 de verrouillage peut être mobile en translation (selon une direction parallèle à l'axe longitudinal A) entre la première position active et la seconde position inactive. De plus, de préférence, l'organe 3 de verrouillage est sollicité vers sa position active par un organe 15 de rappel tel qu'un ressort. De plus, lorsque les griffes 2 d'accrochage sont en position écartée, une butée 32 peut empêcher le passage de l'organe 3 de verrouillage de la position inactive vers la position active (cf. [Fig. 1] ou [Fig. 2]). En revanche, lorsque les griffes 2 d'accrochage sont en position rapprochée, le passage de l'organe 3 de verrouillage de la position inactive vers la position active n'est plus entravé par la butée 32 (cf. [Fig. 3] ou [Fig. 4]). Comme illustré, cette butée peur être formé par ou sur une ou des griffes 2.

Par exemple, l'organe de verrouillage comprend ou est constitué d'un manchon 3 de forme générale tubulaire disposé autour des griffes 2 d'accrochage.

Le dispositif de conditionnement comprend en outre un pousse-clapet 11 mobile dans une conduite 7 de transfert de gaz (pour le remplissage d'aval vers l'amont et éventuellement pour le soutirage de l'amont vers l'aval) selon l'axe longitudinal. Les termes amont et aval font référence au sens d'écoulement du fluide en cas de soutirage de fluide du raccord 1 selon la direction longitudinale A. Le pousse clapet comprend un axe rigide mobile en translation selon l'axe longitudinal A pour actionner ou non l'ouverture d'au moins un clapet 19 d'un raccord 1 de remplissage.

Classiquement, le dispositif 16, 17 d'actionnement du pousse-clapet 11 peut comprendre un commutateur 17 constitué d'un bouton poussoir ou un levier pivotant et un mécanisme 16 de transmission d'effort entre le commutateur 17 et le pousse-clapet 11. Par exemple, un levier 17 pivotant peut commander la position du pousse-clapet 11 via une came 16.

Le dispositif de conditionnement comprend en outre un organe 4 de blocage des griffes 2.

L'organe 4 de blocage est par exemple monté sur le corps 5 autour de l'extrémité terminale (amont) de la conduite 7 de transfert. L'organe 4 de blocage est mobile en translation selon une direction parallèle à l'axe longitudinal A entre une première position amont empêchant le déplacement des griffes 2 d'accrochage de la position écartée vers la position rapprochée (cf. [Fig. 1] ou [Fig. 2] par exemple en assurant leur écartement) et une seconde position aval autorisant le déplacement des griffes 2 d'accrochage de la position écartée vers la position rapprochée (cf. [Fig. 3] ou [Fig. 4] par exemple où l'écartement n'est pas maintenu).

L'organe 4 de blocage peut donc former, selon sa position, une butée mécanique ou non assurant un écartement ou non des organes 2 d'accrochage pour empêcher ou non la connexion mécanique du dispositif de conditionnement sur un raccord 1.

L'organe 4 de blocage est sollicité par défaut vers sa position de travail par un organe 6 de rappel, par exemple un ressort. Cet organe 4 de blocage comprend une face 14 amont destinée à venir en contact avec une extrémité terminale d'un raccord 1 de remplissage lors du raccordement de ces deux entités.

L'organe 4 de blocage est déplaçable de sa position de travail (en amont cf. [Fig. 2]) vers sa position de repos (plus en aval (cf. [Fig. 3]) lors d'un effort de poussée du raccord 1 de remplissage sur sa face amont. C'est-à-dire que lorsque le dispositif de conditionnement est appuyée sur l'extrémité terminale d'un raccord 1, le raccord 1 de remplissage pénètre dans l'espace central du dispositif de conditionnement et vient repousser cet organe 4 de blocage vers l'aval.

Selon une particularité avantageuse, la face amont de l'organe 4 de blocage comprend un joint 24 d'étanchéité disposé autour de l'axe longitudinal A pour former une étanchéité entre la conduite 7 de transfert de gaz et un circuit 20 interne d'un raccord 1 de remplissage.

Ainsi, cet organe 4 de blocage assure une double fonction : un rôle dans le mécanisme de verrouillage de la connexion rapide entre le dispositif de conditionnement et le raccord 1 de remplissage et un rôle d'étanchéité dans cette connexion. Comme expliqué plus en détail ci-après, l'organe de blocage 4 permet notamment d'assurer une étanchéité de la liaison dès le début de l'actionnement de la connexion rapide et notamment pendant son recul vers l'aval pour libérer les griffes 2 d'accrochage. A ce titre, l'organe 4 de blocage peut être considéré comme une pièce du mécanisme de verrouillage de la connexion rapide avec le raccord 1. L'organe 4 de blocage participe donc à la fois à la condition de raccordement d'un dispositif de conditionnement avec le raccord 1 et à leur étanchéité.

Cet organe 4 de blocage ne s'efface et permet la connexion mécanique que lorsqu'une étanchéité satisfaisante est réalisée.

Le joint 24 d'étanchéité de la face amont de l'organe 4 de blocage est par exemple un joint de compression torique qui peut être situé dans un logement tel qu'une rainure circulaire de l'extrémité amont de l'organe 4 de blocage.

Par exemple, comme illustré, dans sa première position amont, l'organe 4 de blocage forme une butée coopérant avec une portion 22 des griffes 2 d'accrochage empêchant leur rapprochement. En revanche, dans sa seconde position aval l'organe 4 de blocage s'efface transversalement pour autoriser le rapprochement des griffes 2 d'accrochage.

De préférence, le verrouillage de l'accrochage du dispositif de conditionnement sur le raccord 1 de remplissage peut être réalisé automatiquement. Par exemple un opérateur ou une machine vient enfoncer le dispositif de conditionnement sur le raccord 1 de remplissage. Lors de cette connexion il y a un contact l'organe 4 de blocage sur face terminale dudit raccord 1 de remplissage dans laquelle le joint 24 d'étanchéité de l'organe 4 de blocage assure une étanchéité entre la conduite 7 du dispositif de conditionnement et le circuit 20 interne du raccord 1 de remplissage. Lors de cet enfoncement l'organe 4 de blocage est repoussé vers sa position de repos par rapprochement relatif entre le dispositif de conditionnement et le raccord 1 de remplissage. Ceci libère le déplacement des griffes 2 de verrouillage qui peuvent être contraintes à passer de la position écartée vers la position rapprochée par l'effort de l'organe 3 de verrouillage poussé par son ressort 5. Lorsque les griffes 2 de verrouillage sont rapprochées (accrochage sur le corps du raccord 1 de remplissage) elles n'entravent plus le mouvement de l'organe 3 de verrouillage qui peut alors passer de sa position inactive à sa position active de verrouillage sous l'action de l'organe 15 de rappel (cf. [Fig. 3] ou [Fig. 4]).

Comme illustré, de préférence le dispositif de conditionnement comprend un organe 8 de poussée de l'organe 4 de blocage permettant notamment d'augmenter l'effort d'appui de l'organe 4 de blocage sur le raccord 1 de remplissage (et donc la tenue de l'étanchéité du joint 24. L'organe 4 de blocage peut donc assurer une fonction supplémentaire de maintien de l'étanchéité sous une pression accrue.

Cet organe 8 de poussée est une pièce ayant la forme générale par exemple d'un disque ou d'une coupelle ou d'un capuchon. Cet organe 8 de poussée est monté mobile selon une direction parallèle à l'axe longitudinal A entre une première position aval et une seconde position amont. Ces deux positions génèrent des efforts d'intensité différentes sur l'organe 4 de blocage en direction de l'amont. Le dispositif de conditionnement comprend en outre un dispositif 9, 10 d'actionnement de l'organe 8 de poussée configuré pour commander le déplacement de l'organe 8 de poussée entre ses première et seconde positions. Par exemple ce dispositif 9, 10 d'actionnement est du type mécanique et/ou pneumatique et/ou magnétique et/ou hydraulique et comprend un commutateur 10 actionnable manuellement et/ou automatiquement. De préférence, ce dispositif 9, 10 d'actionnement de l'organe 8 de poussée comprend un commutateur 10 constitué d'un bouton poussoir ou un levier pivotant et un mécanisme 9 de transmission d'effort entre le commutateur 10 et l'organe 8 de poussée.

Dans un mode de réalisation possible le déplacement de l'organe 8 de poussée pourrait être piloté de façon automatique, par exemple en fonction de l'état de connexion mécanique entre le dispositif de conditionnement et le raccords 1 (griffes 2 et organe 3 de verrouillage).

Comme illustré, de préférence l'organe 8 de poussée comprend une face formant une butée ou le point d'appui d'une extrémité de l'organe 6 de rappel qui sollicite l'organe 4 de blocage vers sa position de travail. Ainsi, lorsque l'organe 8 de poussée est déplacé dans sa seconde position amont l'effort exercé par le ressort 6 sur l'organe 4 de blocage en direction de l'amont est augmenté. Dans le mode de réalisation de la [Fig. 4] deux ressorts 6, 66 en série agissent l'organe 8 de poussée. Un premier ressort 6 amont est monté entre l'organe de blocage 4 et une première coupelle 88 et un deuxième ressort aval 66 est monté entre la première coupelle 88 et l'organe 8 de poussée.

Le dispositif de conditionnement est utilisé de préférence pour le remplissage de récipients de gaz sous pression (bouteille ou cadre abritant un ensemble de bouteilles). Bien entendu, celui-ci peut être utilisé également pour le soutirage de gaz à partir d'un raccord 1 de remplissage qui réalise aussi bien la fonction de remplissage que la fonction de soutirage.

Ainsi, le dispositif de conditionnement peut faire partie ou constituer le cas échéant un robinet de soutirage de gaz qui peut se raccorder de façon amovible sur un raccord 1 de soutirage et/ou de remplissage). En particulier, le raccord 1 de remplissage peut comprendre un clapet 19 de fermeture qui est un clapet double à deux éléments concentriques de fermeture (un élément de fermeture 39 interne dont l'ouverture permet le soutirage de gaz du circuit interne du raccord 1 et un élément 29 de fermeture externe dont l'ouverture permet le remplissage par introduction de gaz dans le circuit interne du raccord 1).

Dans ce cas, le dispositif de conditionnement peut être configurée pour assurer l'ouverture des deux éléments concentriques en actionnant par exemple l'élément de fermeture 29 externe en vue d'un remplissage (introduction de fluide dans le raccord 1). Bien entendu, la même architecture de dispositif de conditionnement peut être configurée pour assurer l'ouverture uniquement de l'élément 39 interne en vue d'un soutirage de fluide (sortie de fluide du raccord 1).

De même, le dispositif de conditionnement peut être configuré pour assurer l'ouverture d'un clapet 19 de fermeture simple (éventuellement en série avec un ou des autres clapets situés dans le circuit 20 interne du raccord 1.

Ainsi, le dispositif de conditionnement permet une connexion mécanique avec une étanchéité fiable qui peut le cas échéant être renforcée dans le cas de la présence d'un organe 8 de poussée de l'organe 4 de blocage.

La connexion mécanique et fluidique peut être réalisée selon la séquence suivante :
le dispositif de conditionnement est enfilé sur le raccord 1 de remplissage ce qui assure un contact étanche entre l'organe 4 de blocage et l'entrée du circuit 20 interne du raccord 1,
le recul de l'organe 4 de blocage vers l'aval libère les organes 2 d'accrochage qui peuvent s'accrocher contre le corps du raccord 1, ceci libère automatiquement le mouvement de l'organe 3 qui sécurise et verrouille la liaison mécanique,
le joint 24 d'étanchéité de l'organe 4 de blocage est mis sous une pression augmentée via l'actionnement du commutateur 10 du dispositif d'actionnement de la position de l'organe 8 de poussée (par exemple via un levier et came(s) et le ressort 6),
si besoin, l'étanchéité de la liaison peut être contrôlée par mise sous vide de l'ensemble,
la ou les vannes 19 d'isolation du raccord 1 peuvent ensuite être ouvertes via le pousse-clapet 11 commandé par un commutateur 10 (un deuxième levier par exemple agissant via une came sur le pousse-clapet logé dans la conduite 7 de transfert),
le transfert de gaz peut ensuite être réalisé entre les deux entités raccordées.

Après transfert de gaz, la déconnexion peut être réalisée selon la séquence suivante :
la ou les vannes 19 d'isolation du raccord 1 peuvent être fermées via le déplacement du pousse-clapet 11 en sens inverse (vers l'aval) via le commutateur 10,
le circuit 20 interne peut être purgé,
l'effort d'écrasement du joint 24 d'étanchéité de l'organe 4 de blocage est réduit via l'actionnement du commutateur 10 du dispositif (déplacement de l'organe 8 de poussée en sens inverse),
la liaison mécanique entre le dispositif de conditionnement et le raccord 1 peut être déverrouillée par le déplacement de l'organe 3 de verrouillage et écartement des organes 2 d'accrochage.

Bien entendu l'invention n'est pas limitée aux exemples de réalisation décrits ci-dessus. Ainsi, par exemple, il peut être prévu un mécanisme ou dispositif de verrouillage/déverrouillage du commutateur 17 de commande du pousse-clapet 11 qui interdit son actionnement (et donc empêche l'ouverture des clapets 19) tant que le joint 24 d'étanchéité de la pièce de blocage n'est pas mis sous pression (via l'actionneur 10). Ceci peut être prévu via un système mécanique et/ou hydraulique et/ou pneumatique et/ou magnétique. Par exemple, l'actionnement des deux actionneurs 10 17 peut être couplé et notamment l'actionneur 17 n'est accessible ou déplaçable que si l'autre actionneur 10 est dans la position requise. En variante les deux opérations (mise en pression du joint 24 et ouverture des clapets 19) peuvent être séquentielles et assurées par un même commutateur (levier ou autre).

De même il peut être prévu un mécanisme ou dispositif de verrouillage/déverrouillage de la mise en pression du joint 24 d'étanchéité (et éventuellement de l'organe 3 de verrouillage) en fonction de la pression dans le ou les circuits 7, 20. C'est-à-dire par exemple que l'organe 8 ne peut pas revenir dans sa première position aval si le système détecte une pression au-dessus d'un seuil déterminé dans les circuit (signifiant par exemple que le clapet 19 n'est pas fermé). De même, pour l'organe 3 de verrouillage qui pourrait être bloqué dans sa première position active tant que la pression dans les circuits 7, 20 sont au-dessus d'un seuil déterminé.

## Revendications

1. Dispositif de conditionnement prévue pour coopérer avec un raccord de remplissage et/ou de soutirage d'un robinet de récipient de fluide sous pression, le dispositif de conditionnement comprenant un corps (5) portant au moins un organe (2) d'accrochage disposé autour d'un axe (A) longitudinal, l'espace central situé entre le au moins un organe (2) d'accrochage et l'axe longitudinal (A) formant un logement destiné à accueillir un raccord (1) de remplissage de forme générale cylindrique, le au moins un organe (2) d'accrochage étant mobile entre une position écartée pour permettre l'introduction d'un raccord (1) dans l'espace central ou la sortie d'un raccord (1) de l'espace central et une position rapprochée pour assurer un accrochage du au moins un organe (2) d'accrochage avec le raccord (1) de remplissage, le dispositif de conditionnement comprenant un organe (3) de verrouillage mobile par rapport au corps (5) et par rapport le ou les organes (2) d'accrochage entre une première position active bloquant le au moins un organe (2) d'accrochage en position rapprochée et une seconde position inactive autorisant le déplacement du au moins un organe (2) d'accrochage vers la position écartée, le dispositif de conditionnement comprenant un pousse-clapet (11) mobile dans une conduite (7) de transfert de gaz selon l'axe longitudinal (A) pour actionner l'ouverture d'au moins un clapet (19) d'un raccord (1) de remplissage, le dispositif de conditionnement comprenant en outre un organe (4) de blocage, l'organe (4) de blocage étant mobile selon une direction parallèle à l'axe longitudinal (A) entre une première position amont empêchant le déplacement du au moins un organe (2) d'accrochage de sa position écartée vers sa position rapprochée et une seconde position aval autorisant le déplacement du au moins un organe (2) d'accrochage de la position écartée vers la position rapprochée, l'organe (4) de blocage étant sollicité par défaut vers sa première position de travail par un organe (6, 66) de rappel, l'organe (4) de blocage comprenant une face (14) amont destinée à venir en contact avec une extrémité terminale d'un raccord (1) de remplissage, l'organe (4) de blocage étant déplaçable de sa première position vers sa seconde position lors d'un effort de poussée du raccord (1) de remplissage sur sa face amont lorsque ledit raccord (1) de remplissage pénètre dans l'espace central du dispositif de conditionnement, **caractérisé en ce que** la face amont de l'organe (4) de blocage comprend un joint (24) d'étanchéité disposé autour de l'axe longitudinal (A) pour former une étanchéité entre la conduite (7) de transfert de gaz et un circuit interne d'un raccord (1) de remplissage.

2. Dispositif de conditionnement selon la revendication 1, **caractérisée en ce que** le joint (24) d'étanchéité de la face amont de l'organe (4) de blocage est un joint de compression torique.

3. Dispositif de conditionnement selon la revendication 1 ou 2, **caractérisé en ce qu'**il comprend un organe (8) de poussée de l'organe (4) de blocage, l'organe (8) de poussée étant mobile selon une direction parallèle à l'axe longitudinal (A) entre une première position aval et une seconde position amont, le dispositif de conditionnement comprenant en outre un dispositif (9, 10) d'actionnement de l'organe (8) de poussée configuré pour commander le déplacement de l'organe (8) de poussée entre ses première et seconde positions.

4. Dispositif de conditionnement selon la revendication 3, **caractérisé en ce que** l'organe (8) de poussée comprend une face formant une butée pour l'organe (6, 66) de rappel sollicitant l'organe (4) de blocage vers sa position de travail, vers l'amont.

5. Dispositif de conditionnement selon la revendication 3 ou 4, **caractérisé en ce que** le dispositif (9, 10) d'actionnement de l'organe (8) de poussée est du type mécanique et/ou pneumatique et/ou magnétique et/ou hydraulique et comprend un commutateur (10) actionnable manuellement et/ou automatiquement.

6. Dispositif de conditionnement selon la revendication 5, **caractérisé en ce que** le dispositif (9, 10) d'actionnement de l'organe (8) de poussée comprend le commutateur (10) qui est constitué d'un bouton poussoir ou d'un levier pivotant et un mécanisme (9) de transmission d'effort entre le commutateur (10) et l'organe (4) de poussée.

7. Dispositif de conditionnement selon l'une quelconque des revendications 1 à 6, **caractérisé en ce que** l'organe (3) de verrouillage est sollicité vers sa position active par un organe (15) de rappel tel qu'un ressort.

8. Dispositif de conditionnement selon la revendication 7, **caractérisé en ce que** l'organe (3) de verrouillage est mobile en translation selon une direction parallèle à l'axe longitudinal (A) et **en ce que**, lorsque le au moins un organe (2) d'accrochage est en position écartée, une butée (32) empêche le passage de l'organe (3) de verrouillage de la position inactive vers la position active, et **en ce que**, lorsque le au moins un organe (2) d'accrochage est en position rapprochée, le passage de l'organe (3) de verrouillage de la position inactive vers la position active n'est pas entravé par la butée (32).

9. Dispositif de conditionnement selon l'une quelconque des revendications 1 à 8, **caractérisé en ce qu'**il comprend un dispositif (16, 17) d'actionnement du pousse-clapet (11) du type mécanique et/ou pneumatique et/ou magnétique et/ou hydraulique, ledit dispositif d'actionnement comprenant un actionneur (17) actionnable manuellement et/ou automatiquement.

10. Dispositif de conditionnement selon la revendication 9, **caractérisé en ce que** le dispositif (16, 17) d'actionnement du pousse-clapet (11) comprend un commutateur (17) constitué d'un bouton poussoir ou un levier pivotant et un mécanisme (16) de transmission d'effort entre le commutateur (17) et le pousse-clapet (11).

11. Ensemble comprenant un récipient (18) de fluide sous pression muni d'un raccord (1) de remplissage et/ou de soutirage et un dispositif de conditionnement conforme à l'une quelconque des revendications 1 à 10, le raccord (1) comprenant un corps de forme générale cylindrique s'étendant selon un axe longitudinal et dont la surface extérieure comprend des organes (13) d'accrochage destinés à coopérer avec les organes (2) d'accrochage du dispositif de conditionnement pour permettre un accrochage amovible entre ces deux entités, le raccord (1) de remplissage comprenant un circuit (20) interne abritant au moins un clapet (19) de fermeture du circuit interne, ledit circuit (20) interne débouchant au niveau d'une face terminale dudit raccord (1) de remplissage.

12. Utilisation d'un dispositif de conditionnement selon l'une quelconque des revendications 1 à 10 ou d'un ensemble selon la revendication 11 pour le remplissage et/ou le soutirage d'un récipient (18) de fluide sous pression, notamment une bouteille de gaz sous pression.

13. Procédé de remplissage ou de soutirage d'un récipient (18) avec du fluide sous pression, le récipient (18) comprenant un robinet muni d'un raccord (1) de remplissage le procédé comportant une connexion mécanique, sur le raccord (1), d'un dispositif de conditionnement selon l'une quelconque des revendications 1 à 11, le raccord (1) de remplissage ayant un corps de forme générale cylindrique s'étendant selon un axe longitudinal et dont la surface extérieure comprend des organes (13) d'accrochage destinés à coopérer avec les organes (2) d'accrochage du dispositif de conditionnement pour permettre un accrochage amovible entre le dispositif de remplissage et ledit raccord (1), le raccord (1) de remplissage comprenant un circuit (20) interne abritant au moins un clapet (19) de fermeture du circuit interne, ledit circuit (20) interne débouchant au niveau d'une face terminale dudit raccord (1) de remplissage, **caractérisé en ce que** la connexion mécanique comprend une étape contact de l'organe (4) de blocage sur face terminale dudit raccord (1) de remplissage dans laquelle le joint (24) d'étanchéité de l'organe (4) de blocage assure une étanchéité entre la conduite (7) du dispositif de conditionnement et le circuit (20) interne du raccord (1) de remplissage, le procédé comprenant en outre une étape de déplacement de l'organe (4) de blocage vers sa position de repos par rapprochement relatif entre le dispositif de conditionnement et le raccord (1) de remplissage et une étape de déplacement du au moins un organe (2) de d'accrochage de sa position écartée vers sa position rapprochée avec accrochage sur le corps du raccord (1) de remplissage.

14. Procédé selon la revendication 13, **caractérisé en ce qu'**il comprend une étape de serrage par poussée de l'organe (4) de blocage contre la face terminale dudit raccord (1) via un effort de poussée assuré par un organe (8) de poussée mobile commandé par le dispositif (9, 10) d'actionnement.

15. Procédé selon la revendication 14, **caractérisé en ce qu'**il comprend une étape de verrouillage du au moins un organe (2) d'accrochage en position rapprochée via un organe (3) de verrouillage mobile du dispositif de conditionnement.

16. Procédé selon la revendication 14 ou 15, **caractérisé en ce qu'**il comprend une étape de déplacement du pousse-clapet (11) du dispositif de conditionnement en direction de l'amont via un dispositif d'actionnement (9, 10) pour ouvrir au moins un clapet (19) de fermeture du circuit interne du raccord (1) de remplissage.

## Patentansprüche

1. Konditionierungsvorrichtung, die dazu vorgesehen ist, mit einem Befüll- und/oder Anzapfanschluss eines Hahns eines Behälters mit unter Druck stehendem Fluid zusammenzuwirken, wobei die Konditionierungsvorrichtung einen Körper (5) beinhaltet, der mindestens ein Befestigungsorgan (2) trägt, das um eine Längsachse (A) herum angeordnet ist, wobei der zentrale Raum, der sich zwischen dem mindestens einen Befestigungsorgan (2) und der Längsachse (A) befindet, eine Aufnahme bildet, die dazu bestimmt ist, einen Befüllanschluss (1) mit einer allgemein zylindrischen Form aufzunehmen, wobei das mindestens eine Befestigungsorgan (2) zwischen einer aufgespreizten Stellung, um das Einführen eines Anschlusses (1) in den zentralen Raum oder das Entfernen eines Anschlusses (1) aus dem zentralen Raum zu gestatten, und einer angenäherten Stellung, um eine Befestigung des mindestens einen Befestigungsorgans (2) an dem Befüllanschluss (1) sicherzustellen, beweglich ist, wobei die Konditionierungsvorrichtung ein Verriegelungsorgan (3) beinhaltet, das in Bezug auf den Körper (5) und in Bezug auf das oder die Befestigungsorgane (2) zwischen einer ersten aktiven Stellung, die das mindestens eine Befestigungsorgan (2) in der angenäherten Stellung arretiert, und einer zweiten inaktiven Stellung, die die Verlagerung des mindestens einen Befestigungsorgans (2) in die aufgespreizte Stellung zulässt, beweglich ist, wobei die Konditionierungsvorrichtung einen Klappenschieber (11) beinhaltet, der in einer Gastransportleitung (7) gemäß der Längsachse (A) beweglich ist, um das Öffnen mindestens einer Klappe (19) eines Befüllanschlusses (1) zu bewirken, wobei die Konditionierungsvorrichtung ferner ein Arretierorgan (4) beinhaltet, wobei das Arretierorgan (4) gemäß einer zu der Längsachse (A) parallelen Richtung zwischen einer ersten stromaufwärtigen Stellung, die die Verlagerung des mindestens einen Befestigungsorgans (2) von seiner aufgespreizten Stellung in seine angenäherte Stellung verhindert, und einer zweiten stromabwärtigen Stellung, die die Verlagerung des mindestens einen Befestigungsorgans (2) von der aufgespreizten Stellung in die angenäherte Stellung zulässt, beweglich ist, wobei das Arretierorgan (4) durch ein Rückstellorgan (6, 66) standardmäßig in seine erste Arbeitsstellung gedrängt wird, wobei das Arretierorgan (4) eine stromaufwärtige Fläche (14) beinhaltet, die dazu bestimmt ist, mit einem Abschlussende eines Befüllanschlusses (1) in Kontakt zu kommen, wobei das Arretierorgan (4) unter Einwirkung einer Schubkraft des Befüllanschlusses (1) auf seine stromaufwärtige Fläche, wenn der Befüllanschluss (1) in den zentralen Raum der Konditionierungsvorrichtung eindringt, von seiner ersten Stellung in seine zweite Stellung verlagerbar ist, **dadurch gekennzeichnet, dass** die stromaufwärtige Fläche des Arretierorgans (4) eine Dichtung (24) beinhaltet, die um die Längsachse (A) herum angeordnet ist, um eine Dichtheit zwischen der Gastransportleitung (7) und einem internen Kreislauf eines Befüllanschlusses (1) zu bilden.

2. Konditionierungsvorrichtung nach Anspruch 1, **dadurch gekennzeichnet, dass** die Dichtung (24) der stromaufwärtigen Fläche des Arretierorgans (4) eine O-Ring-Kompressionsdichtung ist.

3. Konditionierungsvorrichtung nach Anspruch 1 oder 2, **dadurch gekennzeichnet, dass** sie ein Schuborgan (8) für das Arretierorgan (4) beinhaltet, wobei das Schuborgan (8) gemäß einer zu der Längsachse (A) parallelen Richtung zwischen einer ersten stromabwärtigen Stellung und einer zweiten stromaufwärtigen Stellung beweglich ist, wobei die Konditionierungsvorrichtung ferner eine Vorrichtung (9, 10) zur Betätigung des Schuborgans (8) beinhaltet, die dazu konfiguriert ist, die Verlagerung des Schuborgans (8) zwischen seiner ersten und zweiten Stellung zu steuern.

4. Konditionierungsvorrichtung nach Anspruch 3, **dadurch gekennzeichnet, dass** das Schuborgan (8) eine Fläche beinhaltet, die einen Anschlag für das Rückstellorgan (6, 66) bildet, welches das Arretierorgan (4) stromaufwärts in seine Arbeitsstellung drängt.

5. Konditionierungsvorrichtung nach Anspruch 3 oder 4, **dadurch gekennzeichnet, dass** die Vorrichtung (9, 10) zur Betätigung des Schuborgans (8) vom mechanischen und/oder pneumatischen und/oder magnetischen und/oder hydraulischen Typ ist und einen Schalter (10) beinhaltet, der manuell und/oder automatisch betätigbar ist.

6. Konditionierungsvorrichtung nach Anspruch 5, **dadurch gekennzeichnet, dass** die Vorrichtung (9, 10) zur Betätigung des Schuborgans (8) den Schalter (10), der aus einem Druckknopf oder einem Schwenkhebel besteht, und einen Kraftübertragungsmechanismus (9) zwischen dem Schalter (10) und dem Schuborgan (4) beinhaltet.

7. Konditionierungsvorrichtung nach einem beliebigen der Ansprüche 1 bis 6, **dadurch gekennzeichnet, dass** das Verriegelungsorgan (3) durch ein Rückstellorgan (15), wie etwa eine Feder, ist seine aktive Stellung gedrängt wird.

8. Konditionierungsvorrichtung nach Anspruch 7, **dadurch gekennzeichnet, dass** das Verriegelungsorgan (3) gemäß einer zu der Längsachse (A) parallelen Richtung translatorisch beweglich ist und dass, wenn sich das mindestens eine Befestigungsorgan (2) in der aufgespreizten Stellung befindet, ein Anschlag (32) den Übergang des Verriegelungsorgans (3) von der inaktiven Stellung in die aktive Stellung verhindert und dass, wenn sich das mindestens eine Befestigungsorgan (2) in der angenäherten Stellung befindet, der Übergang des Verriegelungsorgans (3) von der inaktiven Stellung in die aktive Stellung durch den Anschlag (32) nicht behindert wird.

9. Konditionierungsvorrichtung nach einem beliebigen der Ansprüche 1 bis 8, **dadurch gekennzeichnet, dass** sie eine Vorrichtung (16, 17) zur Betätigung des Klappenschiebers (11) vom mechanischen und/oder pneumatischen und/oder magnetischen und/oder hydraulischen Typ beinhaltet, wobei die Betätigungsvorrichtung ein Betätigungselement (17) umfasst, das manuell und/oder automatisch betätigbar ist.

10. Konditionierungsvorrichtung nach Anspruch 9, **dadurch gekennzeichnet, dass** die Vorrichtung (16, 17) zur Betätigung des Klappenschiebers (11) einen Schalter (17), der aus einem Druckknopf oder einem Schwenkhebel besteht, und einen Kraftübertragungsmechanismus (16) zwischen dem Schalter (17) und dem Klappenschieber (11) beinhaltet.

11. Anordnung, die einen Behälter (18) mit unter Druck stehendem Fluid, der über einen Befüll- und/oder Anzapfanschluss (1) verfügt, und eine Konditionierungsvorrichtung gemäß einem beliebigen der Ansprüche 1 bis 10 beinhaltet, wobei der Anschluss (1) einen Körper mit einer allgemein zylindrischen Form beinhaltet, der sich gemäß einer Längsachse erstreckt und dessen Außenoberfläche Befestigungsorgane (13) beinhaltet, die dazu bestimmt sind, mit den Befestigungsorganen (2) der Konditionierungsvorrichtung zusammenzuwirken, um eine lösbare Befestigung zwischen diesen zwei Einheiten zu gestatten, wobei der Befüllanschluss (1) einen internen Kreislauf (20) beinhaltet, der mindestens eine Klappe (19) zum Schließen des internen Kreislaufs aufnimmt, wobei der interne Kreislauf (20) an einer Endfläche des Befüllanschlusses (1) mündet.

12. Verwendung einer Konditionierungsvorrichtung nach einem beliebigen der Ansprüche 1 bis 10 oder einer Anordnung nach Anspruch 11 zum Befüllen und/oder Anzapfen eines Behälters (18) mit unter Druck stehendem Fluid, insbesondere einer Flasche mit unter Druck stehendem Gas.

13. Verfahren zum Befüllen oder Anzapfen eines Behälters (18) mit unter Druck stehendem Fluid, wobei der Behälter (18) einen Hahn beinhaltet, der über einen Befüllanschluss (1) verfügt, wobei das Verfahren ein mechanisches Anbringen, an dem Anschluss (1), einer Konditionierungsvorrichtung nach einem beliebigen der Ansprüche 1 bis 11 umfasst, wobei der Befüllanschluss (1) einen Körper mit einer allgemein zylindrischen Form aufweist, der sich gemäß einer Längsachse erstreckt und dessen Außenoberfläche Befestigungsorgane (13) beinhaltet, die dazu bestimmt sind, mit den Befestigungsorganen (2) der Konditionierungsvorrichtung zusammenzuwirken, um eine lösbare Befestigung zwischen der Befüllvorrichtung und dem Anschluss (1) zu gestatten, wobei der Befüllanschluss (1) einen internen Kreislauf (20) beinhaltet, der mindestens eine Klappe (19) zum Schließen des internen Kreislaufs aufnimmt, wobei der interne Kreislauf (20) an einer Endfläche des Befüllanschlusses (1) mündet, **dadurch gekennzeichnet, dass** das mechanische Anbringen einen Kontaktschritt des Arretierorgans (4) auf der Endfläche des Befüllanschlusses (1) beinhaltet, wobei die Dichtung (24) des Arretierorgans (4) eine Dichtheit zwischen der Leitung (7) der Konditionierungsvorrichtung und dem internen Kreislauf (20) des Befüllanschlusses (1) sicherstellt, wobei das Verfahren ferner einen Schritt des Verlagerns des Arretierorgans (4) in seine Ruhestellung durch eine relative Annäherung zwischen der Konditionierungsvorrichtung und dem Befüllanschluss (1) und einen Schritt des Verlagerns des mindestens einen Befestigungsorgans (2) von seiner aufgespreizten Stellung in seine angenäherte Stellung mit Befestigung auf dem Körper des Befüllanschlusses (1) beinhaltet.

14. Verfahren nach Anspruch 13, **dadurch gekennzeichnet, dass** es einen Schritt der Anpressens des Arretierorgans (4) gegen die Endfläche des Anschlusses (1) durch Schub mittels einer Schubkraft beinhaltet, welche durch ein bewegliches Schuborgan (8) sichergestellt wird, das durch die Betätigungsvorrichtung (9, 10) gesteuert wird.

15. Verfahren nach Anspruch 14, **dadurch gekennzeichnet, dass** es einen Schritt des Verriegelns des mindestens einen Befestigungsorgans (2) in der angenäherten Stellung mittels eines beweglichen Verriegelungsorgan (3) der Konditionierungsvorrichtung beinhaltet.

16. Verfahren nach Anspruch 14 oder 15, **dadurch gekennzeichnet, dass** es einen Schritt des Verlagerns des Klappenschiebers (11) der Konditionierungsvorrichtung in stromaufwärtiger Richtung mittels einer Betätigungsvorrichtung (9, 10) beinhaltet, um mindestens eine Klappe (19) zum Schließen des internen Kreislaufs des Befüllanschlusses (1) zu öffnen.

## Claims

1. Conditioning device intended for engaging with a filling and/or tapping connector of a pressurized-fluid container cock, the conditioning device comprising a body (5) bearing at least one coupling member (2) arranged about a longitudinal axis (A), the central space situated between the at least one coupling member (2) and the longitudinal axis (A) forming a housing intended to accommodate a filling connector (1) of cylindrical general shape, the at least one coupling member (2) being movable between a moved-away position to allow the introduction of a connector (1) into the central space or the exit of a connector (1) from the central space, and a moved-in position to ensure coupling of the at least one coupling member (2) with the filling connector (1), the conditioning device comprising a locking member (3) which is movable with respect to the body (5) and with respect to the coupling member or members (2) between a first active position blocking the at least one coupling member (2) in the moved-in position, and a second inactive position allowing the movement of the at least one coupling member (2) towards the moved-away position, the conditioning device comprising a valve pusher (11) which is movable in a gas transfer duct (7) along the longitudinal axis (A) in order to actuate the opening of at least one valve (19) of a filling connector (1), the conditioning device additionally comprising a blocking member (4), the blocking member (4) being movable in a direction parallel to the longitudinal axis (A) between a first upstream position preventing the movement of the at least one coupling member (2) from its moved-away position towards its moved-in position, and a second downstream position allowing the movement of the at least one coupling member (2) from the moved-away position towards the moved-in position, the blocking member (4) being urged by default towards its first working position by a return member (6, 66), the blocking member (4) comprising an upstream face (14) intended to come into contact with a terminal end of a filling connector (1), the blocking member (4) being movable from its first position towards its second position during a pushing force of the filling connector (1) on its upstream face when said filling connector (1) penetrates into the central space of the conditioning device, **characterized in that** the upstream face of the blocking member (4) comprises a tightness seal (24) arranged about the longitudinal axis (A) to form sealing between the gas transfer duct (7) and an internal circuit of a filling connector (1).

2. Conditioning device according to Claim 1, **characterized in that** the tightness seal (24) of the upstream face of the blocking member (4) is an O-ring compression seal.

3. Conditioning device according to Claim 1 or 2, **characterized in that** it comprises a pushing member (8) for pushing the blocking member (4), the pushing member (8) being movable in a direction parallel to the longitudinal axis (A) between a first downstream position and a second upstream position, the conditioning device additionally comprising an actuating device (9, 10) for actuating the pushing member (8) that is configured to control the movement of the pushing member (8) between its first and second positions.

4. Conditioning device according to Claim 3, **characterized in that** the pushing member (8) comprises a face forming a stop for the return member (6, 66) urging the blocking member (4) towards its working position, towards the upstream side.

5. Conditioning device according to Claim 3 or 4, **characterized in that** the actuating device (9, 10) for actuating the pushing member (8) is of the mechanical and/or pneumatic and/or magnetic and/or hydraulic type and comprises a manually and/or automatically actuatable switch (10).

6. Conditioning device according to Claim 5, **characterized in that** the actuating device (9, 10) for actuating the pushing member (8) comprises the switch (10) which is formed by a push-button or by a pivoting lever and a mechanism (9) for the transmission of force between the switch (10) and the pushing member (4).

7. Conditioning device according to any one of Claims 1 to 6, **characterized in that** the locking member (3) is urged towards its active position by a return member (15) such as a spring.

8. Conditioning device according to Claim 7, **characterized in that** the locking member (3) is movable in translation in a direction parallel to the longitudinal axis (A), and **in that**, when the at least one coupling member (2) is in the moved-away position, a stop (32) prevents the passage of the locking member (3) from the inactive position towards the active position, and **in that**, when the at least one coupling member (2) is in the moved-in position, the passage of the locking member (3) from the inactive position towards the active position is not impeded by the stop (32).

9. Conditioning device according to any one of Claims 1 to 8, **characterized in that** it comprises an actuating device (16, 17) for actuating the valve pusher (11) of the mechanical and/or pneumatic and/or magnetic and/or hydraulic type, said actuating device comprising a manually and/or automatically actuatable actuator (17).

10. Conditioning device according to Claim 9, **characterized in that** the actuating device (16, 17) for actuating the valve pusher (11) comprises a switch (17) formed by a push-button or a pivoting lever and a mechanism (16) for the transmission of force between the switch (17) and the valve pusher (11).

11. Assembly comprising a pressurized-fluid container (18) provided with a filling and/or tapping connector (1) and a conditioning device according to any one of Claims 1 to 10, the connector (1) comprising a body of cylindrical general shape extending along a longitudinal axis and the outer surface of which comprises coupling members (13) intended to engage with the coupling members (2) of the conditioning device in order to allow removable coupling between these two entities, the filling connector (1) comprising an internal circuit (20) accommodating at least one valve (19) for closing the internal circuit, said internal circuit (20) opening at a terminal face of said filling connector (1).

12. Use of a conditioning device according to any one of Claims 1 to 10 or of an assembly according to Claim 11 for filling and/or tapping a pressurized-fluid container (18), in particular a pressurized-gas cylinder.

13. Method for filling or tapping a container (18) with pressurized fluid, the container (18) comprising a cock provided with a filling connector (1), the method comprising a mechanical connection, on the connector (1), of a conditioning device according to any one of Claims 1 to 11, the filling connector (1) having a body of cylindrical general shape extending along a longitudinal axis and the outer surface of which comprises coupling members (13) intended to engage with coupling members (2) of the conditioning device in order to allow removable coupling between the filling device and said connector (1), the filling connector (1) comprising an internal circuit (20) accommodating at least one valve (19) for closing the internal circuit, said internal circuit (20) opening at a terminal face of said filling connector (1), **characterized in that** the mechanical connection comprises a step of contact between the blocking member (4) and the terminal face of said filling connector (1), in which step the tightness seal (24) of the blocking member (4) provides sealing between the duct (7) of the conditioning device and the internal circuit (20) of the filling connector (1), the method additionally comprising a step of moving the blocking member (4) towards its rest position by relative drawing-together between the conditioning device and the filling connector (1), and a step of moving the at least one coupling member (2) from its moved-away position towards its moved-in position with coupling on the body of the filling connector (1).

14. Method according to Claim 13, **characterized in that** it comprises a step of clamping by pushing the blocking member (4) against the terminal face of said connector (1) via a pushing force provided by a movable pushing member (8) controlled by the actuating device (9, 10).

15. Method according to Claim 14, **characterized in that** it comprises a step of locking the at least one coupling member (2) in the moved-in position via a movable locking member (3) of the conditioning device.

16. Method according to Claim 14 or 15, **characterized in that** it comprises a step of moving the valve pusher (11) of the conditioning device in the upstream direction via an actuating device (9, 10) in order to open at least one closure valve (19) of the internal circuit of the filling connector (1).
